# EUROPÄISCHE PATENTSCHRIFT

(11) **EP 0 481 099 B1**
(45) Veröffentlichungstag und Bekanntmachung des Hinweises auf die Patenterteilung: **23.06.1993**
(21) Anmeldenummer: 90119292.2
(22) Anmeldetag: 08.10.1990
(51) Int. Cl.: B67B 7/18

(54) **Zangenartiges Gerät zum Öffnen von Schraubdeckeln**
Pliers-type device for removing twist-off caps
Ustensile du type pince pour dévisser des couvercles à vis

(43) Veröffentlichungstag der Anmeldung: 22.04.1992
(73) Patentinhaber: LEIFHEIT Aktiengesellschaft, D-56377 Nassau (DE)
(72) Erfinder: Brand, Dieter, W-5427 Bad Ems (DE)

(56) Entgegenhaltungen:
- US-A- 3 724 296
- US-A- 3 822 614
- US-A- 4 306 470
- US-A- 4 932 544

## Beschreibung

Die Erfindung bezieht sich auf ein zangenartiges Gerät zum öffnen von Schraubdeckeln gemäß dem Oberbegriff des Anspruchs 1.

Derartige Geräte werden unter dem Begriff Schraubdeckelöffner praktisch in jedem Haushalt verwendet. Ein sehr bekanntes Gerät ist in der DE-GM 75 14 833 beschrieben. Dabei liegen nur beim Gebrauch des Gerätes zum Öffnen eines kleinen Flaschen-Schraubverschlusses die beiden Griffe ergonomisch nahe genug beieinander. Dagegen verschlechtert sich das Verhältnis bei großen Schraubdeckeln, wie zum Beispiel bei Marmeladegläsern, drastisch. Eine Frau mit kleinen Händen ist praktisch nicht mehr in der Lage, ein Glas alleine zu öffnen.

Diesen Mangel beseitigt ein Schraubdeckelöffner, wie er in der US-PS 3 822 614 beschrieben ist. Dabei wird die längsverschiebbare Zahnstange mit Klemmbügel zunächst annähernd passend auf die Größe des Schraubdeckels eingestellt und dann durch Betätigung des Betätigungsgriffes gespannt. Dabei ist durch die Ausbildung als Zahnstange immer noch ein verhältnismäßig großer Weg des Betätigungsgriffes bedingt durch den Abstand der Zähne erforderlich. Das tote Spiel, das am Anfang der Bewegung auftritt, ist selbst bei einer feinen Verzahnung groß. Zudem ist die Verzahnung teuer in der Herstellung. Besonders wenn sie sehr feinzahnig ausgeführt wird, ist es schwierig, die entstehenden großen Kräfte zu übertragen. Insgesamt ist die Mechanik für ein einfaches Haushaltsgerät sehr aufwendig.

Aufgabe der Erfindung ist es, einen Schraubdeckelöffner zu schaffen, der bei gleicher Griffhaltung und gleicher Kraftanwendung sowohl für große als auch kleine Schraubdeckel zu verwenden ist, der ergonomisch richtig gestaltet und sowohl für Links- als auch Rechtshänder brauchbar ist und der eine hohe Klemmkraft auf den Schraubdeckel ausüben kann.

Diese Aufgabe wird mit den kennzeichnenden Merkmalen des Anspruchs 1 gelöst. Durch die plane Zugstange ist ein stufenloses Einstellen auf jede Schraubdeckelgröße möglich. Der Verstellweg des Betätigungsgriffes ist dadurch gering, so daß immer die ergonomisch optimale Handstellung angewendet werden kann. Durch den geringen Verstellweg spielt es auch keine Rolle, ob das Gerät mit der linken oder rechten Hand bedient wird.

Weitere Ausgestaltungen der Erfindung sind den Unteransprüchen zu entnehmen. Durch den Schiebegriff, geführt in einem Führungsschlitz des Haltegriffes, ist ein besonders einfaches Verstellen der Zugstange mit Klemmbügel möglich.

Durch die Distanznase wird verhindert, daß bei Betätigung des Gerätes bei total eingeschobener Zugstange Teile des Gerätes verbogen beziehungsweise zerstört werden.

Durch die U-förmige Ausbildung des Betätigungsgriffes ist eine besonders angenehme Handhabung möglich.

Die winkelrichtige Anordnung der Klemmkrallen zu den Haltekrallen ermöglicht das sichere Klemmen sowohl kleiner als auch großer Schraubdeckel. Durch die eckige Ausbildung der Zugstange wird gleichzeitig eine zuverlässige Verdrehsicherung erreicht.

Ein Ausführungsbeispiel der Erfindung wird im folgenden an Hand der Zeichnungen näher erläutert.

Es zeigen:
- Figur 1: eine Ansicht des Gerätes, wobei sowohl der Haltegriff als auch der Betätigungsgriff teilweise geschnitten sind,
- Figur 2: einen Schnitt gemäß der Linie II - II nach Figur 1 und
- Figur 3: einen Schnitt gemäß der Linie III - III nach Figur 1.

Ein Betätigungsgriff 1 ist um ein Lager 2 im Haltegriff 3 schwenkbar. Der Verstellweg 4 des Betätigungsgriffes 1 ist durch einen Anschlag 5 im Betätigungsgriff 1 begrenzt. Der Betätigungsgriff 1 ist U-förmig ausgebildet und übergreift beim Verstellen den Haltegriff 3.

Während der Betätigungsgriff 1 aus einer einstückigen Schale besteht, ist der Haltegriff aus einem Unterteil 6 und einem Oberteil 7 zusamengesetzt. Unterteil 6 und Oberteil 7 sind über Pilzköpfe 8 verrastet. Ober- und Unterteil bilden durch Stege 9 einen Führungskanal 10 für eine Zugstange 11. An der Zugstange 11 ist am vorderen Ende 12 ein Klemmbügel 13 mit Mieten 14 befestigt. Der Klemmbügel 13 ist als Druckgußteil ausgebildet. Am anderen Ende 15 der Zugstange 11 ist ein Schiebegriff 16 befestigt. Der Schiebegriff besteht aus einem Haltestift 17 und einer Daumenplatte 18. Der Haltegriff 7 ist dabei mit einer Führungungsrinne 19 für die Daumenplatte 18 und einem Führungsschlitz 20 für den Haltestift 17 versehen.

Senkrecht zum Führungskanal 10 sind im vorderen Bereich 21 des Haltegriffes 3 eine Führungswand 22 und eine Gegenwand 23 angeformt. Führungswand 22 und Gegenwand 23 sind natürlich entsprechend der Teilung des Haltegriffes 3 in Unterteil 6 und Oberteil 7 geteilt. An der Führungswand 22 liegt eine von der Zugstange 11 durchdrungene, durch eine Feder 25 belastete Zugplatte 24 plan an. Die Feder 25 stützt sich dabei an der Gegenwand 23 ab. Die Zugplatte 24 ist einseitig durch einen Beaufschlagungsbereich 26 erweitert, der an einer Druckrippe 27 des Betätigungsgriffes 1 anliegt. Die Druckrippe 27 und die Führungswand 22 liegen in der in Figur 1 dargestellten Neutralstellung in der gleichen Ebene.

Der vordere Bereich 21 des Haltegriffes 3 endet in seinem Unterteil 6 in einem Aufnahmekopf 28 für Haltekrallen 29. Die Haltekrallen 29 bestehen aus einem Blechteil 30 dessen Enden 31 nach innen abgebogen sind.

Als Gegenstück zu den Haltekrallen 29 ist der Klemmbügel 13 mit drei etwa kreisförmig angeordneten Klemmkrallen 32 und 33 versehen. Dabei bilden die Ecken der Haltekrallen 29 mit der Spitze der mittleren Klemmkralle 33 in der in Figur 1 dargestellten Klein-Stellung ein gleichseitiges Dreieck.

Um zu verhindern, daß bei total eingefahrener Zugstange 11 (Klein-Stellung) beim Betätigen des Betätigungsgriffes 1 eine Beschädigung des Gerätes erfolgt, ist am Klemmbügel 13 eine Distanznase 34 vorgesehen, die in der dargestellten Klein-Stellung gerade gegen die Zugplatte 24 stößt. Wird nun der Klemmbügel 13 weiter eingeschoben, so wird die Zugplatte gegen die Kraft der Feder 25 nach innen gedrückt, so daß beim Betätigen des Betätigungsgriffes 1 die Druckrippe 27 ins Leere läuft.

Wird nun der Betätigungsgriff 1 in Richtung 35 verschwenkt, so wird zunächst über die Druckrippe 27 der Beaufschlagungsbereich 26 der Zugplatte 24 leicht gegen die Feder 25 bis zum Ausgleich des Spiels in der Bohrung 36 schräg gestellt. Sobald das Spiel ausgeglichen ist, verklemmt sich die Zugplatte 24 mit der Zugstange 11 und verschiebt diese in Richtung 37. Ein zwischen den Klemmkrallen 32, 33 und den Haltekrallen 29 liegender Deckel wird fest eingespannt.

Bei der Verwendung an größeren Schraubdeckeln wird der Schiebegriff 16 in Richtung 38 verschoben, bis der Deckel leicht zwischen den Klemmkrallen 32, 33 und den Haltekrallen 29 eingelegt werden kann. Es wiederholt sich dann der Vorgang wie bereits beschrieben. Durch die Lage des Betätigungsgriffes 1 wird eine sinnfällige Bedienung erreicht. Allein der Versuch zu drehen genügt, um den Betätigungsgriff in Richtung 35 und damit in Richtung Klemmen zu schwenken.

Zum griffgünstigen Aufhängen ist am Haltegriff 3 eine Aufhängeöse 39 vorgesehen.

Damit bei aufgehängtem Gerät die Zugstange nicht selbsttätig aus der Klein-Stellung herausgleitet, ist auf dem Klemmbügel 13 ein Haltenoppen 40 vorgesehen, der hinter einen Verkleidungsbereich 41 des Betätigungsgriffes 1 rastet.

In Figur 1 ist strichpunktiert eine weitere Stellung des Klemmbügels für einen größeren Schraubdeckel eingezeichnet.

## Patentansprüche

1. Zangenartiges Gerät zum Öffnen von Schraubdeckeln unterschiedlicher Größe auf Gläsern und Flaschen mit einem Halte- und einem an diesem um ein Lager (2) schwenkbaren Betätigungsgriff (1), einer im Haltegriff (3) längsverstellbaren Zugstange (11) mit Klemmbügel (13) sowie am Ende des Haltegriffs (3) vorgesehenen Haltekrallen (29), dadurch gekennzeichnet, daß auf der planen Zugstange (11) mit Klemmbügel (13) eine Zugplatte (24) verschiebbar und über eine Druckfeder (25) gegen eine rechtwinklig zur Zugstange (11) stehenden Führungswand (22) gedrückt ist, wobei ein Beaufschlagungsbereich (26) der Zugplatte (24) gegen eine Druckrippe (27) des um das Lager (2) im Haltegriff (3) schwenkbaren Betätigungsgriffes (1), die in Neutrealstellung etwa in der Ebene der Führungswand (22) liegt, anliegt.

2. Zangenartiges Gerät nach Anspruch 1, dadurch gekennzeichnet, daß das Lager (2) in der Ebene der Führungswand (22) über der Zugstange (11) angeordnet ist.

3. Zangenartiges Gerät nach Anspruch 1 oder 2, dadurch gekennzeichnet, daß der Haltegriff (3) mit einem Führungsschlitz (20) für einen an der Zugstange (11) befestigten Schiebegriff (16) versehen ist.

4. Zangenartiges Gerät nach einem der Ansprüche 1 bis 3, dadurch gekennzeichnet, daß an der Zugstange (11) oder am mit der Zugstange (11) kraftschlüssig verbundenen Klemmbügel (13) eine in Klein-Stellung (Fig. 1) an der Zugplatte (24) anliegende Distanznase (34), deren Wirklänge dem Verstellweg des Betätigungsgriffes (1) entspricht, vorgesehen ist.

5. Zangenartiges Gerät nach einem der Ansprüche 1 bis 4, dadurch gekennzeichnet, daß der Betätigungsgriff (1) im Querschnitt etwa U-förmig den Haltegriff (3) übergreifend ausgebildet ist.

6. Zangenartiges Gerät nach Anspruch 5, dadurch gekennzeichnet, daß der Haltegriff (3) zweiteilig, einen Führungskanal (10) für die Zugstange (11) bildend, aufgebaut ist.

7. Zangenartiges Gerät nach einem der Ansprüche 1 bis 6, dadurch gekennzeichnet, daß der Klemmbügel (13) mit der Zugstange (11) vernietet und als Druckgußteil ausgebildet ist.

8. Zangenartiges Gerät nach Anspruch 7, dadurch gekennzeichnet, daß der Klemmbügel (13) mit drei etwa kreisförmig angeordneten Klemmkrallen (32, 33) versehen ist, und daß durch die mittlere Klemmkralle (33) mit zwei am Haltegriff (3) angeordneten Haltekrallen (29) in der Klein-Stellung (Fig. 1) etwa ein gleichseitiges Dreieck gebildet ist.

9. Zangenartiges Gerät nach Anspruch 8, dadurch gekennzeichnet, daß die Haltekrallen (29) aus einem Blechteil (30) bestehen, wobei - in der Klein-Stellung betrachtet - die abgebogenen Enden (31) des Blechteiles in einem Winkel in Richtung mittlere Klemmkralle (33) verlaufen.

10. Zangenartiges Gerät nach einem der Ansprüche 1 bis 9, dadurch gekennzeichnet, daß die Zugstange (11) als Verdrehsicherung im Querschnitt mehreckig augebildet ist.

## Claims

1. Pliers-like instrument for opening screw tops of different sizes on jars and bottles, having a holding handle and an actuating handle (1) which is pivotable on the said holding handle about a bearing (2), a pull rod (11), longitudinally adjustable in the holding handle (3), with clamping iron (13), and holding claws (29) provided at the end of the holding handle (3), characterised in that, on the flat pull rod (11) with clamping iron (13), a draw-plate (24) is forced displaceably and by means of a pressure spring (25) against a guide wall (22) standing at right angles to the pull rod (11), a pressurisation area (26) of the draw-plate (24) bearing against a pressure rib (27) of the actuating handle (1) which is pivotable about the bearing (2) in the holding handle (3), the pressure rib being situated, in the neutral position, approximately in the plane of the guide wall (22).

2. Pliers-like instrument according to Claim 1, characterised in that the bearing (2) is disposed in the plane of the guide wall (22) above the pull rod (11).

3. Pliers-like instrument according to Claim 1 or 2, characterised in that the holding handle (3) is provided with a guide slot (20) for a sliding handle (16) fastened to the pull rod (11).

4. Pliers-like instrument according to one of Claims 1 to 3, characterised in that on the pull rod (11) or on the clamping iron (13) connected in non-positive arrangement with the pull rod (11) there is provided a distancing boss (34), which bears in the "small" setting (Fig. 1) against the draw-plate (24) and the working length of which corresponds to the path of adjustment of the actuating handle (1).

5. Pliers-like instrument according to one of Claims 1 to 4, characterised in that the actuating handle (1) is of approximately U-shaped configuration in cross-section, such that it reaches over the holding handle (3).

6. Pliers-like instrument according to Claim 5, characterised in that the holding handle (3) is constructed in two parts, forming a guide channel (10) for the pull rod (11).

7. Pliers-like instrument according to one of Claims 1 to 6, characterised in that the clamping iron (13) is riveted to the pull rod (11) and is configured as a diecast part.

8. Pliers-like instrument according to Claim 7, characterised in that the clamping iron (13) is provided with three approximately circularly disposed clamping claws (32, 33) and in that, in the "small" setting (Fig. 1), an approximately equilateral triangle is formed by the central clamping claw (33) together with two holding claws (29) disposed on the holding handle (3).

9. Pliers-like instrument according to Claim 8, characterised in that the holding claws (29) comprise a sheet-metal part (30), the bent-down ends (31) of the sheet-metal part running at an angle in the direction - viewed in the "small" setting - of the central clamping claw (33).

10. Pliers-like instrument according to one of Claims 1 to 9, characterised in that the pull rod (11) is of polygonal configuration in cross-section, as a protection against twisting.

## Revendications

1. Ustensile du type pince pour ouvrir des couvercles à vis de dimensions diverses de récipients en verre et de bouteilles, comprenant une poignée de retenue et une poignée d'actionnement (1) pouvant pivoter sur cette dernière autour d'un axe (2), une tige de traction (11) comprenant un étrier de serrage (13) pouvant être déplacée longitudinalement dans la poignée de retenue (3) ainsi que des griffes de retenue prévues à l'extrémité de la poignée de retenue (3), caractérisé en ce qu'une plaque de traction (24) peut se déplacer sur la tige de traction plane (11) comprenant l'étrier de serrage (13) et être pressée par un ressort de pression (25) contre une paroi de guidage (22) disposée à angle droit par rapport à la tige de traction (11), une zone d'attaque (26) de la plaque de traction (24), qui est située dans la position neutre sensiblement dans le plan de la paroi de guidage (22), s'appliquant contre une nervure de pression (27) de la poignée d'actionnement (1) qui peut pivoter autour de l'axe (2) dans la poignée de retenue (3).

2. Ustensile du type pince selon la revendication 1, caractérisé en ce que l'axe (2) est disposé dans le plan de la paroi de guidage (22) au-dessus de la tige de traction (11).

3. Ustensile du type pince selon la revendication 1 ou 2, caractérisé en ce que la poignée de retenue (3) est munie d'une fente de guidage (20) pour un coulisseau (16) fixé à la tige de traction (11).

4. Ustensile du type pince selon l'une quelconque des revendications 1 à 3, caractérisé en ce qu'il est prévu sur la tige de traction (11) ou sur l'étrier de serrage (13) relié à force à la tige de traction (11) une saillie d'écartement (34) qui s'appuie dans la position minimale (figure 1) contre la plaque de traction (24), dont la longueur d'action correspond au parcours de déplacement de la poignée d'actionnement (1).

5. Ustensile du type pince selon l'une quelconque des revendications 1 à 4, caractérisé en ce que la poignée d'actionnement (1) a en section transversale sensiblement une forme en U qui recouvre la poignée de retenue (3).

6. Ustensile du type pince selon la revendication 5, caractérisé en ce que la poignée de retenue (3) est constituée en deux parties, en formant un canal de guidage (10) pour la tige de traction (11).

7. Ustensile du type pince selon l'une quelconque des revendications 1 à 6, caractérisé en ce que l'étrier de serrage (13) est riveté sur la tige de traction (11) constituée sous forme d'une pièce coulée sous pression.

8. Ustensile du type pince selon la revendication 7, caractérisé en ce que l'étrier de serrage (13) est muni de trois griffes de serrage (32, 33) disposées sensiblement en cercle, et en ce qu'un triangle sensiblement équilatéral est formé par la griffe de serrage centrale (33) et deux griffes de retenue (29) montées sur la poignée de retenue (3) dans la position minimale (figure 1).

9. Ustensile du type pince selon la revendication 8, caractérisé en ce que les griffes de retenue (29) sont constituées par un élément de tôle (30) dont - considéré dans la position minimale - les extrémités recourbées (31) de l'élément en tôle forment un angle en direction de la griffe de serrage centrale (33).

10. Ustensile du type pince selon l'une quelconque des revendications 1 à 9, caractérisé en ce que la tige de traction (11) présente en section transversale une forme polygonale pour en éviter la torsion.
